# EUROPÄISCHE PATENTSCHRIFT

(11) **EP 0 432 624 B1**
(45) Veröffentlichungstag und Bekanntmachung des Hinweises auf die Patenterteilung: **02.03.1994**
(21) Anmeldenummer: 90123330.4
(22) Anmeldetag: 05.12.1990
(51) Int. Cl.: H05B 39/10, B61L 5/18

(54) **Haupt/Nebenfadenumschalter für wechselstromgespeiste Doppelfadenlampen in Verkehrssignalanlagen**
Main-standby filament switch for AC driven two-filament lamps in traffic signalling devices
Commutateur filament principal-filament de secours pour lampes à double filament alimentées en courant alternatif dans des installations de signalisation du trafic

(30) Priorität: 14.12.1989 DE 3941328
(43) Veröffentlichungstag der Anmeldung: 19.06.1991
(73) Patentinhaber: SIEMENS AKTIENGESELLSCHAFT, 80333 München (DE)
(72) Erfinder: Fricke, Hellmuth, W-3300 Braunschweig (DE)

(56) Entgegenhaltungen:
- DE-A- 1 566 901
- DE-B- 1 181 792
- GB-A- 2 011 692
- US-A- 4 380 718

## Beschreibung

Die Erfindung bezieht sich auf einen Haupt/Nebenfadenumschalter nach dem Oberbegriff des Patentanspruches 1.
Ein derartiger Haupt/Nebenfadenumschalter ist aus der DE-PS 11 81 792 bekannt.

In Eisenbahnlichtsignalanlagen sind die verwendeten Signallampen regelmäßig als Doppelfadenlampen ausgebildet, von denen üblicherweise ein Lampenfaden, der sogenannte Hauptfaden, betriebsmäßig an- und abgeschaltet wird. Brennt der Hauptfaden durch, so wird durch einen der betreffenden Signallampe zugeordneten Hauptfadenüberwacher automatisch der zugehörige Nebenfaden angeschaltet, der dann die Funktion des defekten Hauptfadens übernimmt. Die Hauptfadenüberwacher sind üblicherweise als in den Hauptfadenstromkreis geschaltete Stromindikatoren, vorzugsweise Relais, ausgebildet, die mit von ihnen gesteuerten Schaltmitteln, üblicherweise Relaiskontakten, den jeweiligen Nebenfadenstromkreis schließen, sobald der Hauptfadenstromkreis unterbrochen ist (DE-PS 35 16 612).

Es sind auch bereits vollelektronische Haupt/Nebenfadenumschalter bekannt (DE-PS 11 81 792). Dort sind gesonderte als Stromwandler ausgebildete Indikatoren sowohl in den Haupt- als auch in den Nebenfadenkreis der zu überwachenden Signallampe geschaltet. Bei intaktem angeschaltetem Hauptfaden werden vom Hauptfadenüberwacher aus in den Nebenfadenkreis geschaltete elektronische Schalter hochohmig geschaltet, so daß der Nebenfaden nicht aufleuchten kann. Bei defektem Hauptfaden werden diese Schalter durchgesteuert und der Nebenfaden wird angeschaltet unter der Voraussetzung, daß die Schalter selbst und ihre Ansteuerung ordnungsgerecht arbeiten. Bei einem Fehlverhalten des Haupt/Nebenfadenumschalters kann es dazu kommen, daß entweder der Nebenfaden nicht angeschaltet wird, oder aber, daß zusätzlich zum Haupt- auch der Nebenfaden aufleuchtet.

Aufgabe der Erfindung ist es, einen vollelektronischen Haupt/Nebenfadenumschalter nach dem Oberbegriff des Patentanspruches 1 anzugeben, der mit möglichst wenigen, in der Praxis bewährten, preiswerten Bauelementen auskommt.

Die Erfindung löst diese Aufgabe durch die kennzeichnenden Merkmale des Patentanspruches 1. Vorteilhafte Ausgestaltungen der Erfindung sind in den Unteransprüchen angegeben.

Ein Ausführungsbeispiel der Erfindung ist nachstehend unter Bezugnahme auf die Zeichnung näher erläutert.

Die Zeichnung zeigt eine als Doppelfadenlampe ausgebildete Signallampe L mit einem Hauptfaden HF und einem Nebenfaden NF, wie sie für Eisenbahnlichtsignale Verwendung findet. Gespeist wird die Signallampe über die in der Zeichnung dick ausgezogenen Leitungen aus einem beispielsweise in der Nähe der Signallampe angeordneten Lampentransformator T1, der über Zuleitungen vom fernen Stellwerk aus bedarfsweise an Spannung zu legen ist und dabei die Lampe mit Lampenstrom versorgt. Üblicherweise ist die Signallampe über ihren Hauptfaden HF angeschaltet. Damit ein zum Aufleuchten des Hauptfadens ausreichender Lampenstrom fließt, muß ein mit diesem in Reihe liegender elektronischer Wechselstromschalter TRH den Lampenstromkreis geschlossen haben. Hierzu sind im Steuerstromkreis des Hauptfaden-Wechselstromschalters TRH antiparallel gespeiste Eingangsdioden eines ersten Optokopplers U1 angeordnet, die über Wiederstände R1 und R2 dem Hauptfaden-Wechselstromschalter parallelgeschaltet sind. Solange die Leuchtdioden des Optokopplers U1 stromdurchflossen sind, fließt über den Widerstand R2 und die Leuchtdioden ein Steuerstrom zur Steuerelektrode des Hauptfaden-Wechselstromschalters TRH und veranlaßt diesen, den niederohmigen Schaltzustand einzunehmen.

Der Fototransistor des Optokopplers U1 schaltet, solange die Eingangsdioden stromführend sind, eine von einem Gleichrichter G erzeugte Gleichspannung auf das Gate eines elektronischen Gleichstromschalters S1, der dabei den leitenden Zustand einnimmt. In diesem Zustand überbrückt der elektronische Schalter mit seiner Source-Drain-Strecke die Sendedioden zweier in Reihe geschalteter Optokoppler U2 und U3. Die Sendediode des Optokopplers U2 ist Teil eines optoelektronisch steuerbaren Wechselstromschalters, der dazu dient, einen elektronischen Wechselstromschalter TRN im Speisekreis des Nebenfadens NF der Signallampe zu steuern. Bei dem angenommenen Betriebszustand der Signallampe ist dieser Wechselstromschalter hochohmig geschaltet und verhindert damit ein Aufleuchten des Nebenfadens.

Brennt der Hauptfaden der Signallampe durch, so wird die Schaltstrecke des Fototransistors im Optokoppler U1 hochohmig. Damit verschwindet das Steuerpotential am Gate des Gleichstromschalters S1, der bislang die Eingangsdiode des optoelektronisch steuerbaren Wechselstromschalters U2 kurzgeschlossen hatte. Als Folge davon fließt Strom über diese Diode, was zum Durchsteuern des Wechselstromschalters U2 führt. Die Ausgangsdioden dieses Schalters liegen über die Widerstände R3 und R4 parallel zum Nebenfaden-Wechselstromschalter TRN. Der über den Widerstand R3 und die Ausgangsdioden des Wechselstromschalters U2 fließende Steuerstrom schaltet den Nebenfaden-Wechselstromschalter TRN niederohmig und bewirkt damit das Anschalten des Nebenfadens. Dieser Schaltzustand wird dem Stellwerk über einen Optokoppler U3 gemeldet, der beispielsweise mit der Eingangsdiode des optoelektronisch gesteuerten Wechselstromschalters U2 in Reihe geschaltet ist.

Wenn eine aktive Meldung nicht bei angeschaltetem Nebenfaden, sondern bei angeschaltetem Hauptfaden gegeben werden soll, ist ein entsprechender Melder entweder mit der Schaltstrecke des elektronischen Gleichstromschalters S1 oder mit der Schaltstrecke des ersten Optokopplerschalttransistor in Reihe zu schalten. Ggf. sind durch gesonderte Melder auch gesonderte Meldungen sowohl bei angeschaltetem Haupt- als auch bei angeschaltetem Nebenfaden abzuleiten und an das Stellwerk zu übertragen.

Die zum Betrieb des Haupt/Nebenfadenumschalters erforderliche Gleichspannung läßt sich in vorteilhafter Weise über den Zweiweggleichrichter G an den Ausgangsklemmen des speisenden Lampentransformators abgreifen. Die den Haupt- und den Nebenfaden schaltenden Wechselstromschalter sind vorzugsweise als Triacs ausgebildet, der elektronische Gleichstromschalter als Feldeffekttransistor.

Bei dem dargestellten Ausführungsbeispiel schaltet der elektronische Schalter S1 bei über den Hauptfaden fließendem Speisestrom die Sendediode des elektronischen Wechselstromschalters U2 kurz. Die Anordnung kann jedoch auch so getroffen sein, daß der Schalter in diesem Fall den Speisekreis für die Sendediode des Wechselstromschalters auftrennt.

In Abweichung von dem in der Zeichnung dargestellten Ausführungsbeispiel kann der Schalttransistor des Optokopplers U1 die Sendediode des optoelektronisch steuerbaren Wechselstromschalters U2 auch unmittelbar kurzschließen bzw. deren Speisekreis auftrennen. Wegen der Welligkeit der den Sendedioden des Optokopplers U1 zugeführten Spannung wird dabei an der Schaltstrecke des Optokoppler-Schalttransistors eine sehr geringe pulsierende Gleichspannung abgreifbar sein. Um zu verhindern, daß als Folge dieser Gleichspannung der optoelektronisch steuerbare Wechselstromschalter U2 durchschaltet, ist der Schaltstrecke des Optokoppler-Transistors ein Kondensator zum Glätten dieser Spannung parallelzuschalten. Gegebenenfalls ist mit der Sendediode des optoelektronisch steuerbaren Wechselstromschalters U2 noch eine Zenerdiode in Reihe zu schalten, deren Zenerspannung mindestens gleich der bei durchgesteuertem Optokoppler-Schalttransistor am Kondensator liegenden Spannung ist. Diese Zenerspannung addiert sich zu der Durchlaßspannung der Sendediode des optoelektronisch steuerbaren Wechselstromschalters und verhindert bei leuchtendem Hauptfaden das Durchsteuern dieses Schalters.

## Patentansprüche

1. Haupt/Nebenfadenumschalter für wechselstromgespeiste Doppelfadenlampen in Verkehrssignalanlagen, insbesondere in Eisenbahnlichtsignalen, mit einem jeder Signallampe (L) zugeordneten lampenstromgesteuerten Hauptfadenüberwacher zum Anschalten des Nebenfadens (NF) beim Durchbrennen des Hauptfadens (HF), **dadurch** **gekennzeichnet**,
daß sowohl im Lampenkreis des Haupt- als auch des Nebenfadens je ein elektronischer Wechselstromschalter (TRH bzw. TRN) angeordnet ist,
daß im Steuerstromkreis des Hauptfaden-Wechselstromschalters (TRH) mindestens eine über den Hauptfaden (HF) aus der Stromversorgungseinrichtung (T1) der Signallampe (L) gespeiste Sendediode eines ersten Optokopplers (U1) angeordnet ist, welche im stromdurchflossenen Zustand den Hauptfaden-Wechselstromschalter (TRH) durchschaltet,
daß der Schalttransistor dieses ersten Optokopplers (U1) an einer Gleichspannung liegt und bei stromdurchflossener Sendediode mittel- oder unmittelbar mindestens eine an einer Versorgungsspannung liegende Leuchtdiode kurzschließt oder deren Speisekreis auftrennt,
daß diese Leuchtdiode die Sendediode eines optoelektronisch steuerbaren Wechselstromschalters (U2) ist, dessen Empfangsdioden über den Nebenfaden (NF) der Signallampe an der speisenden Stromversorgungseinrichtung (T1) liegen und bei stromdurchflossener Sendediode den im Speisekreis des Nebenfadens angeordneten elektronischen Wechselstromschalter (TRN) durchschalten.

2. Haupt/Nebenfadenumschalter nach Anspruch 1, **dadurch** **gekennzeichnet**, daß der erste Optokoppler (U1) eingangsseitig über den Hauptfaden (HF) der Signallampe (L) an der Stromversorgungseinrichtung (T1) der Signallampe liegt und zwei antiparallel geschaltete Sendedioden aufweist.

3. Haupt/Nebenfadenumnschalter nach Anspruch 1, **dadurch** **gekennzeichnet**, daß der Schalttransistor des ersten Optokopplers (U1) in eingestelltem Zustand einen elektronischen Schalter (S1) zum Kurzschließen der mindestens einen Sendediode des optoelektronisch steuerbaren Wechselstromschalters (U2) einstellt.

4. Haupt/Nebenfadenumschalter nach Anspruch 3, **dadurch** **gekennzeichnet**, daß der Schaltstrecke des Schalttransistors des ersten Optokopplers (U1) ein Kondensator parallelgeschaltet ist.

5. Haupt/Nebenfadenumschalter nach Anspruch 3 oder 4, **dadurch gekennzeichnet,** daß mit der mindestens einen Sendediode des optoelektronisch steuerbaren Wechselstromumschalters (U2) eine Zenerdiode in Reihe geschaltet ist, deren Zenerspannung mindestens gleich der sich an der Schaltstrecke des eingestellten Schalttransistors des ersten Optokopplers (U1) bzw. am Kondensator einstellenden Spannung ist.

6. Haupt/Nebenfadenumschalter nach Anspruch 1 oder 3, **dadurch gekennzeichnet,** daß mit der mindestens einen Sendediode des optoelektronisch steuerbaren Wechselstromschalters (U2), mit der Schaltstrecke des elektronischen Schalters (S1) und/oder mit der Schaltstrecke des ersten Optokoppler-Schalttransistors die sendediode eines weiteren Optokopplers (U3) in Reihe geschaltet ist, dessen Schalttransistor zum Auslösen einer Überwachungsmeldung dient.

7. Haupt/Nebenfadenumschalter nach Anspruch 3, **dadurch** **gekennzeichnet**, daß der elektronische Schalter (S1) als Feldeffekttransistor ausgebildet ist.

8. Haupt/Nebenfadenumschalter nach einem der Ansprüche 1 bis 7, **dadurch gekennzeichnet,** daß die Versorgungsspannung zum Betrieb der Gleichstrombauelemente des Haupt/Nebenfadenumschalters an einem Gleichrichter (G) abgreifbar ist, der eingangsseitig an einen die Signallampe (L) speisenden Lampentransformator (T1) angeschlossen ist.

9. Haupt/Nebenfadenumschalter nach Anspruch 1, **dadurch** **gekennzeichnet** daß die elektronischen Haupt- und Nebenfaden-Wechselstromschalter (TRH bzw. TRN) als Triacs ausgebildet sind.

## Claims

1. Main/secondary filament change-over switch for double filament lamps, supplied with alternating current, in traffic signal installations, especially in railway light signals, having a main filament monitor assigned to each signal lamp (6) and controlled by the lamp current, for connecting the secondary filament (NF) in the case of fusing of the main filament (HF), characterised in that
- an electronic alternating current switch (TRH or TRN) is arranged both in the lamp circuit of the main filament and the secondary filament
- at least one transmitter diode of a first optical-coupler (U1) supplied via the main filament (HF) from the current supply device (T1) of the signal lamp is arranged in the control circuit of the main filament-alternating current switch (TRH), which diode enables the main filament-alternating current switch (TRH) in the current-carrying state,
- in that the switching transistor of this first optical-coupler (U1) lies at a direct voltage and, in the case of the transmitter diode carrying current, it short-circuits, indirectly or directly, at least one light-emitting diode lying in the supply voltage or interrupts its supply circuit,
- in that this light-emitting diode is the transmitter diode of an optoelectronically controllable alternating current switch (U2) whose receiver diodes connect to the supplying current supply device (T1) via the secondary filament (NF) of the signal lamp, and in the case of the transmitter diode carrying current they connect the electronic alternating current switch (TRN) arranged in the supply circuit of the secondary filament.

2. Main/secondary filament change-over switch according to claim 1, characterised in that the first optical-coupler (U1) on the input side connects via the main filament (HF) of the signal lamp (L) to the current supply device (T1) of the signal lamp and has two transmitter diodes connected antiparallel.

3. Main/secondary filament change-over switch according to claim 1, characterised in that the switching transistor of the first optical-coupler (U1) in the set state sets an electronic switch (S1) for short-circuiting the at least one transmitter diode of the optoelectronically controllable alternating current switch (U2).

4. Main/secondary filament change-over switch according to claim 3, characterised in that a capacitor is connected in parallel with the breaker gap of the switching transistor of the first optical-coupler (U1).

5. Main/secondary filament change-over switch according to claim 3 or 4, characterised in that a Zener diode is connected in series with the at least one transmitter diode of the optoelectronically controllable alternating current change-over switch (U2), the Zener voltage of which is at least equal to the voltage set at the breaker gap of the set switching transistor of the first optical-coupler (U1) or at the capacitor.

6. Main/secondary filament change-over switch according to claim 1 or 3, characterised in that the transmitter diode of a further optical-coupler (U3) is connected in series with the at least one transmitter diode of the optoelectronically controllable alternating current switch (U2), with the breaker gap of the electronic switch (S1) and/or with the breaker gap of the first optical-coupler-switching transistor, the switching transistor of which is used to trigger a monitoring signal.

7. Main/secondary filament change-over switch according to claim 3, characterised in that the electronic switch (S1) is constructed as a field effect transistor.

8. Main/secondary filament change-over switch according to one of claims 1 to 7, characterised in that the supply voltage for operating the direct current components of the main/secondary filament change-over switch can be picked up at a rectifier (G) which is connected on the input side to a lamp transformer (T1) suplying the signal lamp (L).

9. Main/secondary filament change-over switch according to claim 1, characterised in that the electronic main filament and secondary filament alternating current switches (TRH or TRN) are constructed as triacs.

## Revendications

1. Commutateur filament principal/filament secondaire pour des lampes à filament double alimentées en courant alternatif dans des installations de signalisation du trafic, notamment dans des signaux de chemins de fer, comportant un dispositif de contrôle du filament principal, qui est commandé par le courant de la lampe et qui est associé à chaque lampe (L) du signal pour le raccordement du filament secondaire (NF) lorsque le filament principal (HF) a fondu, caractérisé par le fait
qu'un interrupteur électronique à courant alternatif (TRH ou TRN) est prévu respectivement aussi bien dans le circuit du filament principal que du filament secondaire dans la lampe, que dans le circuit de commande de l'interrupteur à courant alternatif (TRH) du filament principal est disposée au moins une diode émissive d'un premier optocoupleur (U1), qui est alimentée par l'intermédiaire du filament principal (HF) par le dispositif d'alimentation en courant (T1) et qui, lorsqu'elle est parcourue par un courant, rend passant l'interrupteur à courant alternatif (TRH) du filament principal,
que le transistor de commutation de ce premier optocoupleur (U1) est raccordé à une tension continue et, dans le cas où la diode photoémissive est parcourue par un courant, court-circuite directement ou indirectement au moins une diode à luminescence raccordée à une tension d'alimentation ou coupe son circuit d'alimentation,
que cette diode à luminescence est la diode émissive d'un interrupteur à courant alternatif (U2), qui peut être commandée par voie optoélectronique et dont les diodes de réception sont raccordées par l'intermédiaire du filament secondaire (NH) de la lampe du signal, au dispositif d'alimentation en courant (T1), qui réalise l'alimentation, et rend passant l'interrupteur électronique à courant alternatif (TRN), qui est monté dans le circuit d'alimentation du filament secondaire, lorsque la diode émissive est parcourue par un courant.

2. Commutateur filament principal/filament secondaire suivant la revendication 1, caractérisé par le fait que le premier optocoupleur (U1) est raccordé du côté entrée, par l'intermédiaire du filament principal (HF) de la lampe (L) du signal, au dispositif d'alimentation en courant (T1) de cette lampe et comporte deux diodes émissives branchées selon un montage antiparallèle.

3. Commutateur filament principal/filament secondaire suivant la revendication 1, caractérisé par le fait qu'à l'état réglé, le transistor de commutation du premier optocoupleur (U1) règle un interrupteur électronique (S1) pour le court-circuitage au moins d'une diode émissive de l'interrupteur de courant alternatif (U2) commandable par voie optoélectronique.

4. Commutateur filament principal/filament secondaire suivant la revendication 3, caractérisé par le fait qu'un condensateur est branché en parallèle avec la section de commande du transistor de commutation du premier optocoupleur (U1).

5. Commutateur filament principal/filament secondaire suivant la revendication 3 ou 4, caractérisé par le fait qu'en série avec au moins une diode émissive du commutateur de courant alternatif (U2) commandable par voie optoélectronique, est branchée une diode Zener, dont la tension de Zener est au moins égale à la tension qui s'établit dans la section de commande du transistor de commutation réglé du premier optocoupleur (U1) ou aux bornes du condensateur.

6. Commutateur filament principal/filament secondaire suivant la revendication 1 ou 3, caractérisé par le fait qu'en série avec au moins une diode émissive du commutateur à courant alternatif (U2) commandable par voie optoélectrique, avec la section de commande de l'interrupteur électronique (S1) et/ou avec la section de commande du premier transistor de commutation de l'optocoupleur, est branchée la diode émissive d'un autre optocoupleur (U3), dont le transistor de commutation sert à déclencher une signalisation de contrôle.

7. Commutateur filament principal/filament secondaire suivant la revendication 3, caractérisé par le fait que l'interrupteur électronique (S1) est réalisé sous la forme d'un transistor à effet de champ.

8. Commutateur filament principal/filament secondaire suivant l'une des revendications 1 à 7, caractérisé par le fait que la tension d'alimentation pour le fonctionnement des composants à courant continu du commutateur filament principal/filament secondaire peut être prélevée sur un redresseur (G), qui est raccordé, côté entrée, à un transformateur (T1) de la lampe (L), qui alimente cette dernière.

9. Commutateur filament principal/filament secondaire suivant la revendication 1, caractérisé par le fait que les commutateurs électroniques à courant alternatif (TRH ou TRN) du filament principal et du filament secondaire sont réalisés sous la forme de triacs.
